# FASCICULE DE BREVET EUROPEEN

(11) **EP 1 157 084 B1**
(45) Date de publication et mention de la délivrance du brevet: **28.06.2006**
(21) Numéro de dépôt: 99950885.6
(22) Date de dépôt: 29.10.1999
(51) Int. Cl.: C10G 65/12, C10G 67/04

(54) **PROCEDE FLEXIBLE DE PRODUCTION D'HUILES MEDICINALES ET EVENTUELLEMENT DE DISTILLATS MOYENS**
ANPASSUNGSFÄHIGES VERFAHREN ZUR HERSTELLUNG MEDIZINISCHER ÖLE UND GEGEBENENFALLS MITTELDESTILLATEN
ADAPTABLE METHOD FOR PRODUCING MEDICINAL OILS AND OPTIONALLY MIDDLE DISTILLATES

(30) Priorité: 06.11.1998 FR 9813995; 24.11.1998 FR 9814814; 02.08.1999 FR 9910222
(43) Date de publication de la demande: 28.11.2001
(73) Titulaire: Institut Français du Pétrole, 92852 Rueil-Malmaison Cedex (FR)
(72) Inventeur: BENAZZI, Eric, F-78400 Chatou (FR); MARION, Pierre, F-92160 Antony (FR); BILLON, Alain, F-78110 Le Vésinet (FR); GUERET, Christophe, F-69560 Saint Romain en Gal (FR); HIPEAUX, Jean-Claude, F-92700 Colombes (FR); GOUZARD, Jean-Paul, F-92500 Rueil Malmaison (FR)
(86) Numéro de dépôt international: PCT/FR1999/002654
(87) Numéro de publication internationale: WO 2000/027950

(56) Documents cités:
- EP-A- 0 104 807
- EP-A- 0 280 476
- EP-A- 0 590 672
- WO-A-95/10578
- WO-A-98/02503
- FR-A- 2 233 385
- US-A- 4 183 801
- US-A- 4 347 121
- US-A- 5 468 368

## Description

La présente invention a pour objet un procédé amélioré de fabrication d'huiles de base de très haute qualité c'est à dire possédant un haut indice de viscosité (VI), une faible teneur en aromatiques, une bonne stabilité UV et un faible point d'écoulement, à partir de coupes pétrolières ayant un point d'ébullition supérieur à 340°C, avec éventuellement simultanément la production de distillats moyens (gasoils, kérosène notamment) de très haute qualité, c'est-à-dire possédant une faible teneur en aromatiques et un faible point d'écoulement.

### Art antérieur

Les lubrifiants de haute qualité sont d'une importance primordiale pour le bon fonctionnement des machines modernes, des automobiles, et des camions.

Ces lubrifiants sont le plus souvent obtenus par une succession d'étapes de raffinage permettant l'amélioration des propriétés d'une coupe pétrolière. En particulier un traitement des fractions pétrolières lourdes à fortes teneurs en paraffines linéaires ou peu ramifiées est nécessaire afin d'obtenir des huiles de base de bonne qualité et ce avec les meilleurs rendements possibles, par une opération qui vise à éliminer les paraffines linéaires ou très peu branchées, des charges qui seront ensuite utilisées en tant que huiles de base.

En effet, les paraffines de haut poids moléculaire qui sont linéaires ou très faiblement branchées et qui sont présentes dans les huiles conduisent à des points d'écoulement hauts et donc à des phénomènes de figeage pour des utilisations à basse température. Afin de diminuer les valeurs des points d'écoulement, ces paraffines linéaires pas ou très peu branchées doivent être entièrement ou partiellement éliminées.

Cette opération peut s'effectuer par extraction par des solvants tels que des mélanges toluène/méthyl-éthyl cétone ou méthyl-isobutyl cétone, on parle alors de déparaffinage à la méthyl éthyl-cétone (MEK) ou à la méthyl-isobutyl cétone (MIBK). Cependant, ces techniques sont coûteuses, pas toujours aisées à mettre en oeuvre et conduisent à la formation de sous-produits, les paraffines brutes.

Un autre moyen est le traitement catalytique en présence ou en absence d'hydrogène et, compte tenu de leur sélectivité de forme, les zéolithes sont parmi les catalyseurs les plus utilisés.
Des catalyseurs à base de zéolithes telles que les ZSM-5, ZSM-11, ZSM-12, ZSM22, ZSM-23, ZSM-35 et ZSM-38 ont été décrits pour leur utilisation dans ces procédés.

### Objet de l'invention

La demanderesse a porté ses efforts de recherche sur la mise au point d'un procédé amélioré de fabrication d'huiles lubrifiantes de très haute qualité.

La présente invention porte donc sur un enchaînement de procédés pour la fabrication conjointe d'huiles de bases de très haute qualité et de distillats moyens (gasoils notamment) de très haute qualité. Les huiles obtenues possèdent un haut indice de viscosité VI), une faible teneur en aromatiques, une faible volatilité, une bonne stabilité UV et un faible point d'écoulement, à partir de coupes pétrolières ayant un point d'ébullition supérieur à 340°C.

En particulier et contrairement aux enchaînements de procédé usuels ou issus de l'état de l'art antérieur, ce procédé n'est pas limité dans la qualité des produits huiles qu'il permet d'obtenir ; en particulier, un choix judicieux des conditions opératoires permet d'obtenir des huiles blanches médicinales (c'est-à-dire d'excellentes qualités). Plus précisément, l'invention concerne un procédé pour la production d'huiles de haute qualité et de distillats moyens de haute qualité à partir d'une charge hydrocarbonée dont au moins 20 % volume bout au-dessus de 340°C, procédé comportant successivement les étapes suivantes :
(a) hydrotraitement réalisé à une température de 330-450°C, sous une pression de 5-25Mpa, avec une vitesse spatiale de 0,1-6h⁻¹, en présence d'hydrogène dans le rapport volumique hydrogène/hydrocarbure de 100-2000, et en présence d'un catalyseur amorphe comprenant au moins un métal du groupe VIII et au moins un métal du groupe VI B,
(b) hydrocraquage, sans séparation intermédiaire de l'effluent obtenu à l'issue de l'hydrotraitement, l'hydrocraquage étant réalisé à une température de 340-430°C, sous une pression de 5-25Mpa, avec une vitesse spatiale de 0,1-5h-1, en présence d'hydrogène, et en présence d'un catalyseur contenant au moins une zéolithe et contenant également au moins un élément du groupe VIII et au moins un élément du groupe VI B.
(c) distillation atmosphérique sans distillation sous vide de l'effluent obtenu à l'issue de l'hydrocraquage pour séparer les gaz du liquide.
(d) déparaffinage catalytique d'au moins une fraction liquide obtenue par distillation atmosphérique et qui contient des composés à point d'ébullition supérieur à 340°C, déparaffinage à une température de 200-500°C, sous une pression totale de 1-25Mpa, avec une vitesse volumique horaire de 0,05-50 h-1, avec 50-20001 d'hydrogène/l de charge, en présence d'un catalyseur comprenant également au moins un élément à fonction hydro-déshydrogénante, et au moins un tamis moléculaire dont le système microporeux présente au moins un type principal de canaux à ouvertures de pores ayant 9 ou 10 atomes T, T étant choisi dans le groupe formé par Si/Al, P, B, Ti, Fe, Ga, alternant avec un nombre égal d'atomes oxygène, la distance entre deux ouvertures de pores accessibles à 9 ou 10 atomes T étant d'au plus à 0,75 mm, et ledit tamis présentant au test n-décane un rapport 2-méthylnonane/5-néthylnonane supérieur à 5,
(e) l'effluent déparaffiné est directement soumis à un traitement d'hydrofinition réalisé à une température de 180-400°C, qui est inférieure à la température du déparaffinage catalytique d'au moins 20°C et d'au plus 200°C, sous une pression totale de 1-25Mpa, avec une vitesse volumique horaire de 0,05-100h⁻¹, en présence de 50-2000 litre d'hydrogène/litre de charge, et en présence d'un catalyseur amorphe pour l'hydrogénation des aromatiques, comprenant au moins un métal choisi dans le groupe des métaux du groupe VIII et des métaux du groupe VI B,
(f) l'effluent issu du traitement d'hydrofinition est soumis à une étape de distillation comprenant une distillation atmosphérique et une distillation sous vide de façon à séparer au moins une fraction huile à un point d'ébullition supérieur à 340°C, et qui présente un point d'écoulement inférieur à -10°C, une teneur pondérale en composés aromatiques inférieure à 2 %, et un VI supérieur à 95, une viscosité à 100°C d'au moins 3cSt (soit 3mm²/s) et de façon à séparer éventuellement au moins une fraction distillat moyen présentant un point d'écoulement inférieur ou égal -20°C, une teneur en aromatiques d'au plus 2 % pds et une teneur en polyaromatiques d'au plus 1 % pds.

### Description détaillée de l'Invention

Le procédé selon l'invention comprend les étapes suivantes :

### Etape (a) : Hydrotraitement

La charge hydrocarbonée à partir de laquelle les huiles et éventuellement les distillats moyens de haute qualité, sont obtenus contient au moins 20% volume bouillant au-dessus de340°C.

Des charges très variées peuvent donc être traitées par le procédé.

La charge peut être par exemple des LCO (light cycle oil), des distillats sous vide issus de la distillation directe du brut ou d'unités de conversion telles que le FCC, le coker ou la viscoréduction, ou provenant d'unités d'extraction d'aromatiques, ou provenant de désulfuration ou d'hydroconversion de RAT (résidus atmosphériques) et/ou de RSV (résidus sous vide), ou encore la charge peut être une huile désasphaltée, ou encore tout mélange des charges précédemment citées. La liste ci-dessus n'est pas limitative. En général, les charges convenant pour l'objectif huiles ont un point d'ébullition initial supérieur à 340°C, et mieux encore supérieur à 370°C.

La charge est dans un premier temps soumise à un hydrotraitement, durant lequel, elle est mise en contact, en présence d'hydrogène, avec au moins un catalyseur comportant un support amorphe et au moins un métal ayant une fonction hydro-déshydrogénante assurée par exemple par au moins un élément du groupe VI B et au moins un élément du groupe VIII, à une température comprise entre 330 et 450°C, de préférence 360-420°C, sous une pression comprise en 5 et 25 Mpa, de préférence inférieure à 20Mpa, la vitesse spatiale étant comprise entre 0,1 et 6 h⁻¹, de préférence, 0,3-3h⁻¹, et la quantité d'hydrogène introduite est telle que le rapport volumique hydrogène/hydrocarbure soit compris entre 100 et 2000.

Au cours de la première étape, l'emploi d'un catalyseur privilégiant l'hydrogénation par rapport au craquage, utilisé dans des conditions thermodynamiques et cinétiques appropriées, permet une réduction importante de la teneur en hydrocarbures aromatiques polycycliques condensés. Dans ces conditions, la majeure partie des produits azotés et soufrés de la charge sont également transformés. Cette opération permet donc d'éliminer deux types de composés dont on sait qu'ils sont des inhibiteurs du catalyseur zéolithique qui est utilisé dans la suite du procédé.

Cette première étape permet, en réalisant un précraquage de la charge à traiter, d'ajuster les propriétés de la base huile à la sortie de cette première étape en fonction de la qualité de la base huile que l'on veut obtenir en sortie du procédé. Avantageusement, on pourra effectuer ce réglage en jouant sur la nature et la qualité du catalyseur utilisé dans la première étape et/ou sur la température de cette première étape, de manière à élever l'indice de viscosité pour la base huile, fraction de point d'ébullition supérieur à 340°C, à la sortie de cette étape. L'indice de viscosité obtenu, avant déparaffinage, est de préférence compris entre 80 et 150, et mieux entre 90 et 140, voire 90 et 130.

Le support généralement est à base de (de préférence est constitué essentiellement) d'alumine ou de silice-alumine amorphe ; il peut également renfermer de l'oxyde de bore, de la magnésie, de la zircone, de l'oxyde de titane ou une combinaison de ces oxydes. La fonction hydro-déshydrogénante est remplie de préférence par au moins un métal ou composé de métal des groupes VIII et VI de préférence choisi(s) parmi ; molybdène, tungstène, nickel et cobalt.

Ce catalyseur pourra contenir avantageusement du phosphore; en effet il est connu dans l'art antérieur que le composé apporte deux avantages aux catalyseurs d'hydrotraitement : une facilité de préparation lors notamment de l'imprégnation des solutions de nickel et de molybdène, et une meilleure activité d'hydrogénation.

Les catalyseurs préférés sont les catalyseurs NiMo et/ou NiW sur alumine, également les catalyseurs NiMo et/ou NiW sur alumine dopée avec au moins un élément compris dans le groupe des atomes formés par le phosphore, le bore, le silicium et le fluor, ou encore les catalyseurs NiMo et/ou NiW sur silice-alumine, ou sur silice-alumine-oxyde de titane dopée ou non par au moins un élément compris dans le groupe des atomes formés par le phosphore, le bore, le fluor et le silicium.

La concentration totale en oxydes de métaux des groupes VI et VIII est comprise entre 5 et 40 % en poids et de préférence entre 7 et 30 % et le rapport pondéral exprimé en oxyde métallique entre métal (ou métaux) du groupe VI sur métal (ou métaux) du groupe VIII est de préférence compris entre 20 et 1,25 et encore plus préféré entre 10 et 2. La concentration en oxyde de phosphore P₂O₅ sera inférieure à 15 % poids et de préférence à 10 % poids.

Le produit obtenu à l'issue de cette première étape est envoyé sur un second catalyseur dans une deuxième étape sans séparation intermédiaire d'ammoniac (NH₃) et d'hydrogène sulfuré (H₂S), ni distillation.

### Etape (b) : Hydrocraquage

L'effluent issu de la première étape (a) est en totalité introduit sur le catalyseur de la deuxième étape (b) en présence d'hydrogène où il est hydrocraqué en présence d'un catalyseur bifonctionnel comportant une fonction acide zéolithique et une fonction métallique hydro-déshydrogénante.

Durant cette étape les composés polyaromatiques et polynaphténoaromatiques partiellement et/ou totalement hydrogénés durant la première étape sont hydrocraqués sur les sites acides pour conduire à la formation de paraffines. Ces paraffines en présence d'un catalyseur bifonctionnel peuvent subir une isomérisation puis éventuellement un hydrocraquage pour conduire respectivement à la formation d'isoparaffines et de produits de craquage plus légers.

La conversion des composés polyaromatiques à plusieurs noyaux nécessite préalablement à leur craquage une hydrogénation.

Le catalyseur de deuxième étape comprend une zéolithe, un support et une fonction hydro-déshydrogénante.

La fonction hydro-déshydrogénante est avantageusement obtenue par une combinaison de métaux des groupes VI B (par exemple molybdène et/ou tungstène) et/ou des métaux du groupe VIII de préférence non nobles (par exemple cobalt et/ou nickel) de la classification périodique des éléments. De préférence ce catalyseur pourra aussi contenir au moins un élément promoteur déposé sur la surface du catalyseur, élément compris dans le groupe formé par le phosphore, le bore et le silicium et avantageusement du phosphore.

La concentration totale en métaux des groupes VI B et VIII, exprimée en oxydes de métaux par rapport au support, est généralement comprise entre 5 et 40 % poids, de préférence entre 7 et 30 % poids. Le rapport pondéral (exprimé en oxydes métalliques) métaux du groupe VIII sur métaux du groupe VI B est de préférence compris entre 0,05 et 0,8; de préférence entre 0,13 et 0,5.
Ce type de catalyseur peut avantageusement contenir du phosphore, dont la teneur, exprimée en oxyde de phosphore P₂O₅ par rapport au support, sera généralement inférieure à 15 % poids, de préférence inférieure à 10 % poids.
Les teneurs en bore et silicium sont inférieures à 15% poids et de préférence inférieures à 10% poids (exprimées en oxyde).

Le support amorphe ou mal cristallisé est choisi dans le groupe formé par l'alumine, la silice, la silice alumine, l'alumine-oxyde de bore, la magnésie, la silice-magnésie, la zircone, l'oxyde de titane, l'argile, seuls ou en mélanges.

La zéolithe est avantageusement choisie dans le groupe formé par la zéolithe Y (type structural FAU, faujasite) et la zéolithe Bêta (type structural BEA) selon la nomenclature développée dans "Atlas of zeolites structure types", W.M. Meier, D.H. Olson et Ch. Baerlocher, 4^{th} revised Edition 1996, Elsevier.

La teneur pondérale en zéolithe est comprise entre 2 et 80 % et de préférence entre 3 et 50 % par rapport au catalyseur final, et avantageusement entre 3-25%.

La zéolithe peut être éventuellement dopée par des éléments métalliques comme par exemple les métaux de la famille des terres rares, notamment le lanthane et le cérium, ou des métaux nobles ou non nobles du groupe VIII, comme le platine, le palladium, le ruthénium, le rhodium, l'iridium, le fer et d'autres métaux comme le manganèse, le zinc, le magnésium.

Une zéolithe acide H-Y particulièrement avantageuse est caractérisée par différentes spécifications : un rapport molaire SiO₂/Al₂O₃ compris entre environ 6 et 70 et de manière préférée entre environ 12 et 50 : une teneur en sodium inférieure à 0,15 % poids déterminée sur la zéolithe calcinée à 1 100 °C ; un paramètre cristallin a de la maille élémentaire compris entre 24,58 x 10⁻¹⁰ m et 24,24 x 10⁻¹⁰ m et de manière préférée entre 24,38 x 10⁻¹⁰ m et 24,26×10⁻¹⁰ m ; une capacité CNa de reprise en ions sodium, exprimée en gramme de Na par 100 grammes de zéolithe modifiée, neutralisée puis calcinée, supérieure à environ 0,85 ; une surface spécifique déterminée par la méthode B.E.T. supérieure à environ 400 m²/g et de préférence supérieure à 550 m²/g, une capacité d'adsorption de vapeur d'eau à 25 °C pour une pression partielle de 2,6 torrs (soit 34,6 MPa), supérieure à environ 6 %, une répartition poreuse, déterminée par physisorption d'azote, comprenant entre 5 et 45 % et de préférence entre 5 et 40 % du volume poreux total de la zéolithe contenu dans des pores de diamètre situé entre 20 x 10⁻¹⁰ m et 80 x 10⁻¹⁰ m, et entre 5 et 45 % et de préférence entre 5 et 40 % du volume poreux total de la zéolithe contenu dans des pores de diamètre supérieur à 80 x 10⁻¹⁰ m et généralement inférieur à 1000 x 10⁻¹⁰ m. le reste du volume poreux étant contenu dans les pores de diamètre inférieur à 20×10⁻¹⁰ m.

Un catalyseur préféré contient essentiellement au moins un métal du groupe VI, et/ou au moins un métal du groupe VIII non noble, la zéolithe Y et de l'alumine.

Un catalyseur encore plus préféré contient essentiellement du nickel, du molybdène, une zéolite Y telle que précédemment définie et de l'alumine.

Les conditions opératoires dans lesquelles est effectuée cette seconde étape (b) sont importantes.

La pression sera maintenue entre 5 et 25 MPa, avantageusement entre 5 et 20 MPa et de préférence 7 à 15 MPa, la vitesse spatiale sera comprise entre 0,1 h⁻¹ et 5 h⁻¹ et de préférence entre 0,5 et 4,0 h⁻¹.

La température est ajustée sur la seconde étape (b), de façon à obtenir la viscosité et le V.I. souhaités. Elle est comprise entre 340 et 430 °C, et en général elle se situe avantageusement entre 370 et 420 °C.

Ces deux étapes (a) et (b) peuvent être réalisées sur les deux types de catalyseurs dans des (deux ou plusieurs) réacteurs différents, ou et de préférence sur au moins deux lits catalytiques installés dans un même réacteur.
De l'effluent en sortie de l'hydrocraqueur, l'hydrogène est séparé, l'effluent est alors soumis directement à une distillation atmosphérique (étape c) de manière à séparer les gaz (tels que l'ammoniac et l'hydrogène sulfuré (H₂S) formés, ainsi que les autres gaz légers qui seraient présents, l'hydrogène éventuellement...). Il est obtenu au moins un fraction liquide contenant des produits dont le point d'ébullition est supérieur à 340°C.

On peut avantageusement distiller à pression atmosphérique pour obtenir plusieurs fractions (essence, kérosène, gasoil par exemple), à point d'ébullition d'au plus 340°C et une fraction (appelée résidu) à point d'ébullition initial supérieur à 340°C (et mieux supérieur à 370°C).

Cette fraction possède un VI, avant déparaffinage, compris entre 95 et 165 et de préférence d'au moins 110.

Selon l'invention, cette fraction (résidu) sera ensuite traité dans l'étape de déparaffinage catalytique, c'est à dire sans subir de distillation sous vide.

Dans une variante du procédé, le résidu subit, avant d'être déparaffiné catalytiquement, une extraction des composés aromatiques (constituant une étape (c').
Cette extraction est effectuée par tout moyen connu, les solvants les plus utilisés sont le furfurol et la N-méthylpyrolidone.
Les composés naphténoaromatiques sont ainsi extraits, et le raffinat obtenu présente un indice de viscosité supérieur à celui du résidu entrant dans l'étape d'extraction. Par cette opération, an augmente encore le VI du produit obtenu à l'issue de l'étape d'hydrofinition.

Dans un autre mode de réalisation plus axé sur un objectif de production de distillats moyens, le point de coupe est abaissé, et au lieu de couper à 340°C comme précédemment, on pourra par exemple inclure les gasoils et éventuellement les kérosènes dans la fraction contenant les composés bouillant au-dessus de 340°C. Par exemple on obtient une fraction à point d'ébullition initial d'au moins 150°C.

Par contre, le résidu peut subir une extraction des composés aromatiques avant d'être déparaffiné catalytiquement. Cette extraction est effectuée par tout moyen connu, le furfurol étant le plus souvent utilisé. Les conditions opératoires visuelles sont employées.
Le raffinat obtenu présente un indice de viscosité supérieur à l'indice du résidu entrant. On augmente ainsi encore le VI du produit obtenu à l'issue de l'hydrofinition.

La fraction ainsi obtenue qui contient lesdits composés sera traitée directement en déparaffinage catalytique, les autres fractions (150°C⁻) étant ou n'étant pas traitées séparément en déparaffinage catalytique, dans ce mode de réalisation.

D'une façon générale, on appelle dans ce texte distillats moyens, la (les) fraction(s) à point d'ébullition initial d'au moins 150°C et final allant jusqu'avant le résidu, c'est-à-dire généralement jusqu'a 340°C, ou de préférence à 370°C.
Un avantage de ce procédé de conversion (hydrotraitement et hydrocraquage) décrit (utilisant donc un catalyseur de type zéolitique) est qu'il permet généralement de fabriquer des bases d'huiles lubrifiantes ayant une viscosité supérieure à celle obtenue par un catalyseur amorphe à la même conversion. Au cours du processus d'hydrocraquage, la viscosité à 100°C de la fraction de point d'ébullition supérieur à 340°C non convertie, et de préférence supérieur à 370°C, est une fonction décroissante du niveau de conversion obtenu.

Lorsque ce niveau de conversion est élevé (au delà de 70 %), la viscosité du résidu obtenu avec un catalyseur amorphe est telle que l'on ne peut pas l'utiliser pour produire les grades les plus visqueux d'huiles lubrifiantes (500 N et Bright Stock). Cette limitation disparaît quand on utilise le catalyseur zéolitique décrit plus haut.

Ainsi, le rapport entre la viscosité à 100°C du résidu d'hydrocraquage 370°C+, obtenu par un procédé utilisant uniquement des catalyseurs non zéolitiques (V_{100A}) et la viscosité à 100°C du résidu d'hydrocraquage 370°C+, obtenu par notre procédé (V_{100Z}) et à la même conversion, ce rapport (V_{100A}/V_{100Z}) est strictement inférieur à 1, préférentiellement compris entre 0,95 et 0,4.

### Etape (d) : Hydrodéparaffinage catalytique (HDPC)

La fraction contenant les composés bouillant au-dessus de 340°C, telle que définie ci-dessus, issue de la deuxième étape et de la distillation atmosphérique (c) est alors soumis, au moins en partie, et de préférence en totalité, à une étape de déparaffinage catalytique en présence d'hydrogène et d'un catalyseur d'hydrodéparaffinage comportant une fonction acide et une fonction métallique hydro-déshydrogénante et au moins une matrice.

Notons que les composés bouillant au-dessus de 340°C sont toujours soumis au déparaffinage catalytique.

La fonction acide est assurée par au moins un tamis moléculaire dont le système microporeux présente au moins un type principal de canaux dont les ouvertures sont formées d'anneaux qui contiennent 10 ou 9 atomes T. Les atomes T sont les atomes tétraédriques constitutifs du tamis moléculaire et peuvent être au moins un des éléments contenus dans l'ensemble suivant des atomes (Si, Al, P, B, Ti, Fe, Ga).

Dans les anneaux constitutifs des ouvertures de canaux, les atomes T, définis précédemment, alternent avec un nombre égal d'atomes d'oxygène. Il est donc équivalent de dire que les ouvertures sont formées d'anneaux qui contiennent 10 ou 9 atomes d'oxygène ou formées d'anneaux qui contiennent 10 ou 9 atomes T.

Le tamis moléculaire entrant dans la composition du catalyseur d'hydrodéparaffinage peut aussi comporter d'autres types de canaux mais dont les ouvertures sont formées d'anneaux qui contiennent moins de 10 atomes T ou atomes d'oxygène.

Le tamis moléculaire entrant dans la composition du catalyseur possède en outre une largeur de pont, distance entre deux ouvertures de pores, telle que définie précédemment, qui est d'au plus 0,75 nm (1nm =10⁻⁹ m) de préférence comprise entre 0,50 nm et 0,75 nm, de manière encore plus préférée entre 0,52 nm et 0,73 nm.

La demanderesse a en effet découvert que l'un des facteurs déterminant pour l'obtention de bonnes performances catalytiques dans la troisième étape (étape d'hydrodéparaffinage) est l'utilisation de tamis moléculaires ayant une largeur de pont d'au plus 0,75 nm, de préférence comprise entre 0,50 nm et 0,75 nm, de manière préférée entre 0,52 nm et 0,73 nm.

La mesure de largeur de pont est réalisée en utilisant un outil de graphisme et de modélisation moléculaire tel que Hyperchem ou Biosym, qui permet de construire la surface des tamis moléculaires en question et, en tenant compte des rayons ioniques des éléments présents dans la charpente du tamis, de mesurer la largeur de pont.

Le catalyseur convenant pour ce procédé est caractérisé par un test catalytique dit test standard de transformation du n-décane pur qui est réalisé sous une pression partielle de 450 kPa d'hydrogène et une pression partielle de n-C₁₀ de 1,2 kPa soit une pression totale de 451,2 kPa en lit fixe et avec un débit de n-C₁₀ constant de 9,5 ml/h , un débit total de 3,6 l/h et une masse de catalyseur de 0,2 g. La réaction est réalisée en flux descendant. Le taux de conversion est réglé par la température à laquelle se déroule la réaction. Le catalyseur soumis au dit test est constitué de zéolithe pure pastillée et de 0,5% poids de platine.

Le n-décane en présence du tamis moléculaire et d'une fonction hydro-déshydrogénante va subir des réactions d'hydroisomérisation qui vont produire des produits isomérisés à 10 atomes de carbone, et des réactions d'hydrocraquage conduisant à la formation de produits contenant moins de 10 atomes de carbone.
Dans ces conditions un tamis moléculaire utilisé dans l'étape d'hydrodéparaffinage selon l'invention doit présenter les caractéristiques physico-chimiques décrites ci-dessus et conduire, pour un rendement en produits isomérisés du n-C₁₀ de l'ordre de 5% poids (le taux de conversion est réglé par la température), à un rapport 2-méthylnonane/5-méthylnonane supérieur à 5 et de préférence supérieur à 7.

L'utilisation de tamis moléculaires ainsi sélectionnés, dans les conditions décrites ci-dessus, parmi les nombreux tamis moléculaires existants déjà, permet notamment la production de produits à faible point d'écoulement et haut indice de viscosité avec de bons rendements dans le cadre du procédé selon l'invention.

Les tamis moléculaires pouvant entrer dans la composition du catalyseur d'hydrodéparaffinage catalytique sont, à titre d'exemples, les zéolithes suivantes : Ferrierite, NU-10, EU-13, EU-1 et les zéolites de même type structural.

De préférence les tamis moléculaires entrant dans la composition du catalyseur d'hydrodéparaffinage sont compris dans l'ensemble formé par la ferrierite et la zéolithe EU-1.

La teneur pondérale en tamis moléculaire dans le catalyseur d'hydrodéparaffinage est comprise entre 1 et 90 %, de préférence entre 5 et 90% et de manière encore plus préférée entre 10 et 85 %.
Les matrices utilisées pour réaliser la mise en forme du catalyseur sont à titre d'exemples et de façon non limitative, les gels d'alumine, les alumines, la magnésie, les silice-alumines amorphes, et leurs mélanges. Des techniques telles que l'extrusion, le pastillage ou la dragéification, peuvent être utilisées pour réaliser l'opération de mise en forme.

Le catalyseur comporte aussi une fonction hydro-déshydrogénante assurée, par exemple, par au moins un élément du groupe VIII et de préférence au moins un élément compris dans l'ensemble formé par le platine et le palladium. La teneur pondérale en métal non noble du groupe VIII, par rapport au catalyseur final, est comprise entre 1 et 40% de préférence entre 10 et 30%. Dans ce cas, le métal non noble est souvent associé à au moins un métal du groupe VIB (Mo et W préférés).

S'il s'agit d'au moins un métal noble du groupe VIII, la teneur pondérale, par rapport au catalyseur final, est inférieure à 5%, de préférence inférieure à 3% et de manière encore plus préférée inférieure à 1,5%.

Dans le cas de l'utilisation de métaux nobles du groupe VIII, le platine et/ou le palladium sont de préférence localisés sur la matrice, définie comme ci-dessus.

Le catalyseur d'hydrodéparaffinage selon l'invention peut en outre contenir de 0 à 20%, de préférence de 0 à 10% poids (exprimées en oxydes) phosphore. La combinaison de métal (aux) du groupe VI B et/ou de métal (aux) du groupe VIII avec le phosphore est particulièrement avantageux.

Le résidu d'hydrocraquage, (c'est à dire la fraction à point d'ébullition initial supérieur à 340°C) qui obtenu à l'étape (c) du procédé selon l'invention et qui est à traiter dans cette étape (d) d'hydrodéparaffinage, possède les caractéristiques suivantes : il présente, un point d'ébullition initial supérieur à 340°C et de préférence supérieur à 370°C, un point d'écoulement d'au moins 15°C, une teneur en azote inférieure à 10 ppm poids une teneur en soufre inférieure à 50 ppm poids ou mieux à 10 ppm poids, un indice de viscosité de 35 à 165 (avant déparaffinage), de préférence au moins égal à 110 et de manière encore plus préférée inférieur à 150, une teneur en composés aromatiques inférieure à 10 % poids, une viscosité à 100°C supérieure ou égale à 3 cSt (mm²/s).

Ces caractéristiques sont également celles du résidu qui serait obtenu par distillation atmosphérique d'un échantillon d'une fraction liquide contenant les composés à point d'ébullition supérieur à 340°C, ladite fraction ayant un point d'ébullition initial inférieur
ou égal à 340°C et étant soumise au déparaffinage catalytique.

Les conditions opératoires dans lesquelles s'opère l'étape d'hydrodépararaffinage du procédé de l'invention sont les suivantes:
- la température de réaction est comprise entre 200 et 500°C et de préférence entre 250 et 470°C, avantageusement 270-430°C ;
- la pression est comprise entre 0,1 et 25 MPa (10⁶ Pa) et de préférence entre 1,0 et 20 MPa ;
- la vitesse volumique horaire (vvh exprimée en volume de charge injectée par unité de volume de catalyseur et par heure) est comprise entre environ 0,05 et environ 50 et de préférence entre environ 0,1 et environ 20 h⁻¹ et de manière encore plus préférée entre 0,2 et 10 h⁻¹.
Elles sont choisies pour obtenir le point d'écoulement recherché.

Le contact entre la charge entrant en déparaffinage et le catalyseur est réalisé en présence d'hydrogène. Le taux d'hydrogène utilisé et exprimé en litres d'hydrogène par litre de charge est compris entre 50 et environ 2000 litres d'hydrogène par litre de charge et de préférence entre 100 et 1500 litres d'hydrogène par litre de charge.

L'homme du métier sait que l'amélioration du point d'écoulement des bases à huiles, qu'elle soit obtenue par le procédé de déparaffinage au solvant (DPS) ou par un procédé d'hydrodéparaffinage catalytique (HDPC), provoque une baisse de l'indice de viscosité (VI).

Une des caractéristiques du procédé selon l'invention est que ;
- la variation de VI lors de l'étape d'hydrodéparaffinage catalytique (HDPC) est de préférence supérieure ou égale à 0, pour un même point d'écoulement,
   ou
- lorsque on observe une diminution du VI lors de l'étape d'hydrodéparaffinage catalytique (HDPC) cette baisse est plus faible que celle qui peut être observée dans le cas d'un déparaffinage au solvant (DPS) pour obtenir le même point d'écoulement. Ainsi le rapport entre la variation de VI, de la base huile, lors de l'étape de déparaffinage catalytique, et la variation de VI, de la base huile, lors de l'étape de déparaffinage au solvant, ΔVI_{HDPC}/ ΔVI_{DPS} est strictement inférieur à 1 pour un même point d'écoulement.

### Etape (e) : Hydrofinition (Hydrofinishing)

L'effluent en sortie de l'étape d'hydrodéparaffinage catalytique est, dans sa totalité et sans distillation intermédiaire, envoyé sur un catalyseur d'hydrofinishing en présence d'hydrogène de manière à réaliser une hydrogénation poussée des composés aromatiques qui nuisent à la stabilité des huiles et des distillats. Cependant, l'acidité du catalyseur doit être suffisamment faible pour ne pas conduire à la formation de produit de craquage de point d'ébullition inférieur à 340°C de manière à ne pas dégrader les rendements finaux notamment en huiles.

Le catalyseur utilisé dans cette étape comporte au moins un métal du groupe VIII et/ou au moins un élément du groupe VIB de la classification périodique. Les fonctions métalliques fortes : platine et/ou palladium, ou des combinaisons nickel-tungstène, nickel-molybdène seront avantageusement utilisées pour réaliser une hydrogénation poussée des aromatiques.

Ces métaux sont déposés et dispersés sur un support de type oxyde amorphe ou cristallin, tel que par exemple, les alumines, les silices, les silice-alumines.

Le catalyseur d'hydrofinition (HDF) peut aussi contenir au moins un élément du groupe VII A de la classification périodique des éléments. De façon préférée ces catalyseurs contiennent du fluor et/ou du chlore.

Les teneurs pondérales en métaux sont comprises entre 10 et 30% dans le cas des métaux non-nobles et inférieures à 2%, de manière préférée comprise entre 0,1 et 1,5%, et de manière encore plus préférée entre 0,1 et 1,0% dans le cas des métaux nobles.

La quantité totale d'halogène est comprise entre 0,02 et 30 % pds avantageusement 0,01 à 15 %, ou encore à 0,01 à 10 %, de préférence 0,01 à 5 %.

On pourra citer parmi les catalyseurs utilisables dans cette étape d'HDF, et conduisant à d'excellentes performances, et notamment pour l'obtention d'huiles médicinales, les catalyseurs contenant au moins un métal noble du groupe VIII (platin par exemple) et au moins un halogène (chlore et/ou fluor), la combinaison chlore et fluor étant préférée.

Les conditions opératoires dans lesquelles s'opère l'étape d'hydrofinition du procédé de l'invention sont les suivantes:
- la température de réaction est comprise entre 180 et 400°C et de préférence entre 210 et 350°C, avantageusement 230-320°C ;
- la pression est comprise entre 0,1 et 25 MPa (10⁶ Pa) et de préférence entre 1,0 et 20 MPa;
- la vitesse volumique horaire (vvh exprimée en volume de charge injectée par unité de volume de catalyseur et par heure) est comprise entre environ 0,05 et environ 100 et de préférence entre environ 0,1 et environ 30 h⁻¹.

Le contact entre la charge et le catalyseur est réalisé en présence d'hydrogène. Le taux d'hydrogène utilisé et exprimé en litres d'hydrogène par litre de charge est compris entre 50 et environ 2000 litres d'hydrogène par litre de charge et de préférence entre 100 et 1500 litres d'hydrogène par litre de charge.

Une des caractéristiques du procédé selon l'invention est que la température de l'étape d'HDF est inférieure à la température de l'étape d'hydrodéparaffinage catalytique (HDPC). La différence T_{HDPC}-T_{HDF} est généralement comprise entre 20 et 200, et de préférence entre 30 et 100°C.

L'effluent en sortie de l'étape d'HDF, est envoyé dans le train de distillation, qui intègre une distillation atmosphérique et une distillation sous vide, qui a pour but de séparer les produits de conversion de point d'ébullition inférieur à 340°C et de préférence inférieur à 370°C, (et incluant notamment ceux formés lors de l'étape d'hydrodéparaffinage catalytique (HDPC)), de la fraction qui constitue la base huile et dont le point initial d'ébullition est supérieur à 340°C et de préférence supérieur à 370°C.

Par ailleurs, cette section de distillation sous vide permet de séparer les différents grades d'huiles.

Les huiles de bases obtenues selon ce procédé présentent un point d'écoulement inférieur à -10°C, une teneur pondérale en composés aromatiques inférieure à 2 %, un VI supérieur à 95, de préférence supérieur à 110 et de manière encore plus préférée supérieur à 120, une viscosité d'au moins 3,0 cSt à 100°C, une couleur ASTM inférieure à 1 et une stabilité aux UV telle que l'accroissement de la couleur ASTM est compris entre 0 et 4 et de préférence entre 0,5 et 2,5.

Le test de stabilité aux UV, adapté des procédés ASTM D925-55 et D1148-55, fournit une méthode rapide pour comparer la stabilité des huiles de lubrification exposées à une source de rayons ultaviolets. La chambre d'essai est constituée d'une enceinte métallique munie d'un plateau tournant qui reçoit les échantillons d'huiles. Une ampoule produisant les mêmes rayons ultaviolets que ceux de la lumière solaire et placée au sommet de la chambre d'essai est dirigée vers le bas sur les échantillons. Parmi les échantillons est incluse une huile standard à caractéristiques U.V connues. La couleur ASTM D1500 des échantillons est déterminée à t=0 puis après 45 h d'exposition à 55°C. Les résultats sont transcrits pour l'échantillon standard et les échantillons de l'essai comme suit :
a) couleur initiale ASTM D1500,
b) couleur finale ASTM D1500,
c) accroissement de la couleur,
d) trouble,
e) précipité.

Un autre avantage du procédé selon l'invention est qu'il est possible d'atteindre des teneurs en aromatiques très basses, inférieures à 2 % poids de préférence à 1 % poids et mieux inférieur à 0,05 % poids) et même d'aller jusqu'à la production des huiles blanches de qualité médicinale ayant des teneurs en aromatiques inférieures à 0,01 % poids. Ces huiles ont des valeurs d'absorbance UV à 275, 295 et 300 nanomètres respectivement inférieures à 0,8, 0,4 et 0,3 (méthode ASTM D2008) et une couleur Saybolt comprise entre 0 et 30.

De façon particulièrement intéressante donc, le procédé selon l'invention permet aussi d'obtenir des huiles blanches médicinales. Les huiles blanches médicales sont des huiles minérales obtenues par un raffinage poussé du pétrole, leur qualité est soumise à différentes réglementations qui visent à garantir leur innocuité pour des applications pharmaceutiques, elles sont dépourvues de toxicité et se caractérisent par leur densité et leur viscosité. Les huiles blanches médicinales comprennent essentiellement des hydrocarbures saturés, elles sont chimiquement inertes et leur teneur en hydrocarbures aromatiques est faible. Une attention particulière est portée aux composés aromatiques et notamment à 6 hydrocarbures aromatiques polycycliques (P.A.H. pour l'abréviation anglo-saxonne de polycyclic aromatic hydrocarbons) qui sont toxiques et présents à des concentrations d'une partie par milliard en poids de composés aromatiques dans l'huile blanche. Le contrôle de la teneur totale en aromatiques peut être effectué par la méthode ASTM D 2008, ce test d'adsorption UV à 275, 292 et 300 nanomètres permet de contrôler une absorbance inférieure respectivement à 0,8, 0,4 et 0,3 (c'est à dire que les huiles blanches ont des teneurs en aromatiques inférieures à 0,01 % en poids). Ces mesures sont effectuées avec des concentrations de 1g d'huile par litre, dans une cuve de 1 cm. Les huiles blanches commercialisées se différencient par leur viscosité mais aussi par leur brut d'origine qui peut être paraffinique ou naphténique, ces deux paramètres vont induire des différences à la fois dans les propriétés physico-chimiques des huiles blanches considérées mais aussi dans leur composition chimique.
Actuellement les coupes huiles, qu'elles proviennent soit de la distillation directe d'un pétrole brut suivi d'une extraction des composés aromatiques par un solvant, ou qu'elles soient issues de procédé d'hydroraffinage catalytique ou d'hydrocraquage, contiennent encore des quantités non négligeables de composés aromatiques. Dans le cadre législatif actuel de la majorité des pays industrialisés, les huiles blanches dites médicinales doivent avoir une teneur en aromatiques inférieure à un seuil imposé par la législation de chacun des pays. L'absence de ces composés aromatiques dans les coupes huiles se traduit par une spécification de couleur Saybolt qui doit être sensiblement d'au moins 30 (+30), une spécification maximale d'adsorption U.V. qui doivent être inférieures à 1,60 à 275 nm sur un produit pur en cuve de 1 centimètre et une spécification maximale d'absorption des produits d'extraction par du DMSO qui doit être inférieure à 0,1 pour le marché américain (Food and Drug Administration, norme n° 1211145). Ce dernier test consiste à extraire spécifiquement des hydrocarbures aromatiques polycycliques à l'aide d'un solvant polaire, souvent le DMSO, et à contrôler leur teneur dans l'extrait par une mesure d'absorption UV dans le domaine 260-350 nm.

Les distillats moyens obtenus ont des points d'écoulement améliorés (inférieur ou égal à -20°C), des teneurs en aromatiques faibles (au plus 2 % poids ), des teneurs en polyaromatiques (di et plus) inférieures à 1 % poids et pour les gasoils, un indice de cétane supérieur à 50, et même supérieur à 52.

Un autre avantage du procédé selon l'invention est que la pression totale peut être la même dans tous les réacteurs d'où la possibilité de travailler en serie et d'utiliser une seule unité et donc de générer des économies de coût.

Le procédé est illustré sur les figures 1 et 2, la figure 1 représentant le traitement de la totalité de la fraction liquide en hydrodéparaffinage et la figure 2 celui d'un résidu d'hydrocraquage.

Sur la figure 1, la charge entre par la conduite (1) dans une zone d'hydrotraitement (2) (qui peut être composée de un ou plusieurs réacteurs, et comprendre un ou plusieurs lits catalytiques de un ou plusieurs catalyseurs) dans laquelle entre de l'hydrogène (par exemple par la conduite (3)) et où est réalisée l'étape (a) d'hydrotraitement.

La charge hydrotraitée est transférée par la conduite (4) dans la zone d'hydrocraquage (5) (qui peut être composée de un ou plusieurs réacteurs, et comprendre un ou plusieurs lits catalytiques de un ou plusieurs catalyseurs) où est réalisée, en présence d'hydrogène l'étape (b) d'hydrocraquage.

L'effluent issu de la zone (5) est envoyé par une conduite (6) dans un ballon (7) pour séparation de l'hydrogène qui est extrait par une conduite (8), l'effluent est ensuite distillé à pression atmosphérique dans la colonne (9) d'où est extrait en tête par la conduite (10) la fraction gazeuse. L'étape (c) du procédé est ainsi réalisée.

Il est obtenu en fond de colonne une fraction liquide contenant les composés à point d'ébullition supérieur à 340°C. Cette fraction est évacuée par la conduite (11) vers la zone (12) de déparaffinage catalytique.

La zone (12) de déparaffinage catalytique (comportant un ou plusieurs réacteurs, un
ou plusieurs lits catalytiques de un ou plusieurs catalyseurs) reçoit également de l'hydrogène par une conduite (13) pour réaliser l'étape (d) du procédé.

L'effluent sortant de cette zone par une conduite (14) est envoyé directement dans la zone d'hydrofinition (15) (comportant un ou plusieurs réacteurs, un ou plusieurs lits catalytiques de un ou plusieurs catalyseurs) d'où il ressort par une conduite (16). De l'hydrogène peut être ajouté si besoin dans la zone (15) où est réalisée l'étape (e) du procédé.

L'effluent obtenu est séparé dans un train de distillation (étape f du procédé) comportant outre le ballon (17) pour séparer l'hydrogène par une conduite (18), une colonne de distillation atmosphérique (19) et une colonne sous vide (20) qui traite le résidu de distillation atmosphérique transféré par la conduite (21), résidu à point d'ébullition initial supérieur à 340°C.

Il est obtenu comme produits à l'issue des distillations, une fraction huile (conduite 22) et des fractions bouillant plus bas, comme le gasoil (conduite 23), kérosène (conduite 24) essence (conduite 25) ; les gaz légers s'éliminant par la conduite (26) de la colonne atmosphérique et les gaz s'éliminant par la colonne (27) en distillation sous vide.

Pour ne pas alourdir la figure, le recyclage hydrogène n'a pas été représenté, que ce soit au niveau du ballon (7) vers l'hydrotraitement et/ou l'hydrocraquage, et/ou au niveau du ballon (17) vers le déparaffinage et/ou l'hydrofinition.

On reconnaît sur la figure 2 les repères de la figure 1. La différence se situe au niveau de la distillation l'effluent issu de l'étape (b) d'hydrocraquage qui sort par la conduite (6). Il est, après séparation de l'hydrogène dans le ballon (7), séparé par une distillation atmosphérique dans une colonne (9) des gaz qui sont extraits par la conduite (10). La distillation est conduite de façon à obtenir un résidu à point d'ébullition initial supérieur à 340°C sortant par la canalisation (11), et à obtenir les fractions gasoil (canalisation 28), kérosène (canalisation 29) et essence (canalisation 30).

Seul le résidu est traité dans la zone (12) de déparaffinage.

Les recyclages décrits ultérieurement sont tout à fait transposables.

On a schématisé ici l'ensemble de conversion avec 2 réacteurs sans recyclage de l'effluent sortant de l'hydrocraqueur (5).

Il est possible également de recycler une partie de cet effluent vers l'étape d'hydrotraitement réalisée dans la zone (2) et/ou vers l'étape d'hydrocraquage réalisée dans la zone (5).

L'exploitant adaptera le taux de recyclage à son objectif "produits" pour favoriser l'obtention d'huiles ou plutôt celle de distillats moyens.

Il est également fréquent que les zones d'hydrotraitement et d'hydrocraquage se trouvent dans le même réacteur. Dès lors, le transfert de l'effluent hydrotraité se fait directement en l'absence de conduite (4). Un recyclage de l'effluent est toujours possible soit vers la zone d'hydrotraitement (en amont d'un lit de catalyseur) soit vers la zone d'hydrocraquage.

Dans un autre mode de réalisation de cette étape de conversion (hydrocraquage en deux étapes), le résidu sortant par la conduite (11) et qui présente un point d'ébullition initial supérieur à 340°C (tel que montré figure 2) est envoyé, au moins en partie, dans une zone supplémentaire (32) d'hydrocraquage, différente de la zone (5) (comportant un ou plusieurs réacteurs, un ou plusieurs lits catalytiques de un ou plusieurs catalyseurs). Cette autre zone d'hydrocraquage peut contenir le même catalyseur que la zone (5) ou un autre catalyseur.

L'effluent résultant est recyclé vers l'étape de distillation atmosphérique.
L'autre partie du résidu à point d'ébullition initial supérieur à 340°C est transféré vers l'étape de déparaffinage catalytique.

Sur la figure 3, on a schématisé ces modalités possibles de l'ensemble de conversion en reprenant les repères communs avec la figure 2 et qu'on ne redécrira pas.

Le résidu sortant de la colonne (9) par la conduite (11) est envoyé dans l'autre zone (32) d'hydrocraquage, d'où ressort un effluent dans une canalisation (33) qui est recyclé dans la colonne (9). Par une conduite (34) branchée sur la conduite (11) sort le résidu qui est envoyé dans la zone (12) de déparaffinage.

On a montré aussi figure 3 la réalisation dans un même réacteur (31) des zones (2) d'hydrotraitement et (5) d'hydrocraquage, mais des zones séparées sont tout à fait possible en combinaison avec la zone supplémentaire (32) d'hydrocraquage.

L'ensemble de conversion de la figure 3 peut ainsi se substituer à l'ensemble de conversion de la figure 2, les étapes hydrodéparaffinage, hydrofinition, et le train de distillation étant inchangés. Toutes les possibilités complémentaires (recyclage H2..) sont transposables.

Dans une autre variante des figures 2 ou 3, le résidu sortant de la canalisation (11) est envoyée dans l'unité d'extraction des composés aromatiques (35) munie d'une conduite (36) pour l'entrée du solvant, d'une conduite (37) pour la sortie du solvant et d'une conduite (38) par lequel sort le raffinat qui est envoyé dans la zone de déparaffinage catalytique (12).
Cette variante (correspondant à l'étape (c') du procédé) est montrée sur la figure 4.

Les traitements en amont et en aval sont ceux du procédé tels que par exemple illustrés sur les figures 2 ou 3.

Ainsi, l'invention concerne également une installation pour la production d'huiles de haute qualité et éventuellement de distillats moyens de haute qualité, comportant :
◇ au moins une zone d'hydrotraitement (2) contenant au moins un catalyseur d'hydrotraitement et munie d'au moins une conduite (1) pour l'introduction de la charge et d'au moins une conduite (3) pour l'introduction de l'hydrogène,
◇ au moins une zone d'hydrocraquage (5) contenant au moins un catalyseur d'hydrocraquage, pour traiter l'effluent hydrotraité issu de la zone (2), l'effluent hydrocraqué sortant de la zone (5) par une conduite (6),
◇ au moins une colonne de distillation atmosphérique (9) pour traiter l'effluent hydrocraqué, et munie d'au moins une conduite (10) pour la sortie de la fraction gazeuse, d'au moins une conduite (11) pour la sortie d'une fraction liquide (résidu) contenant les composés à points d'ébullition supérieur à 340°C, d'au moins une conduite (28, 29 ou 30) pour la sortie d'au moins un distillat,
◇ au moins une unité d'extraction des composés aromatiques (35) pour traiter le résidu munie d'au moins une conduite (35) pour amener le solvant, d'au moins une conduite (36) pour sa sortie, et d'au moins une conduite (38) pour la sortie du raffinat,
◇ au moins une zone de déparaffinage catalytique (12) contenant au moins un catalyseur de déparaffinage, dans laquelle entre le raffinat , et par au moins une conduite (13) est admis de l'hydrogène, la zone (12) étant munie d'au moins une conduite (14) pour la sortie de l'effluent déparaffiné,
◇ au moins une zone d'hydrofinition (15) pour traiter l'effluent déparaffiné par un catalyseur d'hydrofinition, l'effluent sortant par au moins une conduite (16),
◇ au moins une zone de distillation comprenant au moins une colonne de distillation atmosphérique (19) et au moins une colonne de distillation sous vide (20), la colonne (19) étant munie d'au moins une conduite (26) pour la sortie des gaz légers, au moins une conduite (23, 24, ou 25) pour la sortie d'au moins un distillat, et au moins une conduite (21) pour récupérer un résidu, la colonne (20) comportant au moins une conduite (22) pour la sortie de la fraction huile et au moins une conduite (27) pour la sortie des autres composés.

Dans un autre mode de réalisation, l'invention concerne donc aussi une installation, dans laquelle les zones (2) et (3) sont situées dans le même réacteur muni d'au moins une conduite (1) pour l'entrée de la charge, d'au moins une conduite (3) pour l'entrée de l'hydrogène, et d'au moins une conduite (6) pour la sortie de l'effluent hydrocraqué, ladite installation comportant en outre au moins une zone supplémentaire d'hydrocraquage (32) munie d'au moins une conduite (11) pour l'admission du résidu issu de la colonne de distillation atmosphérique (9), et au moins une conduite (33) pour la sortie de l'effluent ainsi hydrocraqué, ladite conduite (33) débouchant dans la conduite (6) pour recycler ledit effluent, et en outre l'installation comporte au moins une conduite (34) située sur la conduite (11) pour transférer le résidu à l'unité d'extraction (35).

### Exemple 1 :

Le résidu d'hydrocraquage est obtenu par hydrocraquage d'un distillat sous vide dont la composition est donnée dans le tableau 1.

Dans un réacteur contenant un lit de catalyseur amorphe (15% MoO3 , 5% NiO, 80% alumine), on introduit la charge décrite dans le tableau 1 et de l'hydrogène sous une pression de 14 MPa et dans un rapport volumétrique H₂/HC = 1000Ni/Ni. La vitesse spatiale est alors de 0,75h-1 sur le catalyseur amorphe. La température de réaction est de 380°C.

On charge dans un second réacteur situé après ce premier réacteur, un catalyseur 12% MoO3, 4% NiO, 20% zéolithe Y sur alumine. Le produit issu du premier réacteur est introduit dans le second réacteur. La pression est de 14 MPa et le produit circule à une vitesse spatiale de 1.5h⁻¹. L'effluent est récupéré puis distillé sous vide. Les caractéristiques du résidu 375°C⁺ sont reportées dans le tableau 1.

### Exemple 2

Le résidu 375°C⁺ obtenu à l'exemple 1 est ensuite introduit dans un réacteur contenant un lit de catalyseur d'hydrodéparaffinage (0,5% Pt, 80 % férrierite, le reste étant Al₂O₃) et de l'hydrogène sous une pression de 14 MPa et dans un rapport volumétrique H₂/HC= 1000Ni/Ni. La vitesse spatiale est alors de 1 h-1 sur ce catalyseur. La température de réaction est de 315°C.
On charge dans un second réacteur situé après ce premier réacteur, un catalyseur contenant 1% poids de pt, 1 % poids de CI sur alumine. Le produit issu du premier réacteur est introduit dans le second réacteur qui est maintenu à une température de 220°C. La pression est de 14 MPa et le produit circule à une vitesse spatiale de 0.5h⁻¹ L'effluent est récupéré puis distillé sous vide. Les caractéristiques du résidu 375°C⁺ sont reportées dans le tableau 1.

Le test des matières carbonisables sur le résidu déparaffiné et hydrofini produit dans l'exemple 2 obéit à la norme en vigueur.
Par ailleurs, l'absorption UV à 275 nm sur produit pur, en cuve de 1 cm, est de 1,2 donc inférieure à la norme.

Par conséquent, le résidu déparaffiné et hydrofine produit dans l'exemple 2 constitue une huile médicinale.

**Tableau 1**

| | | Exemple 1 | Exemple 2 |
|---|---|---|---|
| | Charge | résidu d'hydrocraquage | résidu d'hydrocraquage déparaffiné et hydrofini |
| 1er catalyseur (température de réaction | / | 380°C | 315°C |
| 2nd catalyseur (température de réaction | / | 380°C | 220°C |
| Conversion (%poids) | / | 80 | |
| Bilan matière (% poids) | / | (% poids de la charge) | (% poids du résidu d'hydrocraquage) |
| H₂S + NH₃ | / | 3,26 | 0 |
| C1-C4 | / | 1,70 | 12,15 |
| C5-150 | / | 28,00 | 7,80 |
| 150-380 | / | 49,07 | 5,90 |
| 375+ | 100 | 20,47 | 75,20 |
| Total | 100 | 102,50 | 101,05 |
| Résidu 375°C+ charge | | | |
| d15/4 | 0,9377 | 0,8415 | / |
| V@ 100°C (mm²/s) | 11,15 | 5,525 | / |
| Soufre (ppm poids) | 29600 | 6 | / |
| Azote (ppm poids) | 1170 | 3 | / |
| Couleur ASTM D1500 | / | 2,5 | / |
| Point d'écoulement (°C) | +39 | +35 | / |
| Résidu 375°C+ déparaffiné | Déparaffiné au solvant | Déparaffiné au solvant | Déparaffiné et hydrofini catalytiquement |
| d15/4 | 0,9479 | 0,8408 | 0,8413 |
| V@ 40°C (mm²/s) | 181 | 29,98 | 35,49 |
| V@ 100°C (mm²/s) | 12,87 | 5,67 | 6,28 |
| VI | 44 | 132 | 127 |
| Point d'écoulement (°C) | -21 | -18 | -18 |
| couleur Saybolt | / | / | +30 |
| Absorption UV (D2008) | | / | |
| 260-280 nm | / | / | 0,0008 |
| 280-290 nm | / | / | 0,0007 |
| 2290-300 nm | / | / | 0,0003 |
| 300-360 nm | / | / | 0,0002 |
| 360-400 nm | / | / | <0,0001 |
| 300-300 nm | / | / | 0,0002 |
| 330-350 nm | / | / | <0,0001 |

## Revendications

1. Procédé pour la production d'huiles et de distillats moyens de haute qualité à partir d'une charge hydrocarbonée dont au moins 20 % volume bout au-dessus de 340°C, procédé comportant successivement les étapes suivantes :
(a) hydrotraitement réalisé à une température de 330-450°C, sous une pression de 5-25Mpa, avec une vitesse spatiale de 0,1-6h⁻¹, en présence d'hydrogène dans le rapport volumique hydrogène/hydrocarbure de 100-2000, et en présence d'un catalyseur amorphe comprenant au moins un métal du groupe VIII et au moins un métal du groupe VI B,
(b) hydrocraquage, sans séparation intermédiaire de l'effluent obtenu à l'issue de l'hydrotraitement, l'hydrocraquage étant réalisé à une température de 340-430°C, sous une pression de 5-25Mpa, avec une vitesse spatiale de 0,1-5h⁻¹, en présence d'hydrogène, et en présence d'un catalyseur contenant au moins une zéolithe et contenant également au moins un élément du groupe VIII et au moins un élément du groupe VI B,
(c) distillation atmosphérique sans distillation sous vide de l'effluent obtenu à l'issue de l'hydrocraquage pour séparer les gaz du liquide,
(d) déparaffinage catalytique d'au moins une fraction liquide obtenue par distillation atmosphérique et qui contient des composés à point d'ébullition supérieur à 340°C, déparaffinage à une température de 200-500°C. sous une pression totale de 1-25Mpa, avec une vitesse volumique horaire de 0,05-50 h⁻¹, avec 50-20001 d'hydrogène/l de charge, en présence d'un catalyseur comprenant également au moins un élément à fonction hydro-déshydrogénante, et au moins un tamis moléculaire dont le système microporeux présente au moins un type principal de canaux à ouvertures de pores ayant 9 ou 10 atomes T, T étant choisi dans le groupe formé par Si/Al, P, B, Ti, Fe, Ga, alternant avec un nombre égal d'atomes oxygène, la distance entre deux ouvertures de pores accessibles à 9 ou 10 atomes T étant d'au plus à 0,75 nm, et ledit tamis présentant au test n-décane un rapport 2-méthylnonane/5-néthylnonane supérieur à 5,
(e) l'effluent déparaffiné est directement soumis à un traitement d'hydrofinition réalisé à une température de 180-400°C, qui est inférieure à la température du déparaffinage catalytique d'au moins 20°C et d'au plus 200°C, sous une pression totale de 1-25Mpa, avec une vitesse volumique horaire de 0,05-100h⁻¹, en présence de 50-2000 litre d'hydrogène/litre de charge, et en présence d'un catalyseur amorphe pour l'hydrogénation des aromatiques, comprenant au moins un métal choisi dans le groupe des métaux du groupe VIII et des métaux du groupe VI B,
(f) l'effluent issu du traitement d'hydrofinition est soumis à une étape de distillation comprenant une distillation atmosphérique et une distillation sous vide de façon à séparer au moins une fraction huile à un point d'ébullition supérieur à 340°C, et qui présente un point d'écoulement inférieur à -10°C, une teneur pondérale en composés aromatiques inférieure à 2 %, et un VI supérieur à 95, une viscosité à 100°C d'au moins 3cSt (soit 3mm²/s) et de façon à séparer éventuellement au moins une fraction distillat moyen présentant un point d'écoulement inférieur ou égal -20°C, une teneur en aromatiques d'au plus 2 % pds et une teneur en polyaromatiques d'au plus 1 % pds.

2. Procédé selon la revendication 1 dans lequel le tamis moléculaire de l'étape de déparaffinage (d) est choisi dans le groupe formé par les zéolites ferrierite, NU-10. EU-1, EU-13.

3. Procédé selon d'une des revendications précédentes dans lequel pour le catalyseur de déparaffinage de l'étape (d), l'élément à fonction hydro-déshydrogénante est choisi dans le groupe formé par les éléments du groupe VIII et les éléments du groupe VI B, ledit catalyseur contenant en outre du phosphore.

4. Procédé selon l'une des revendications précédentes, dans lequel l'élément à fonction hydrogénante dans l'étape (d) est le palladium et/ou la platine.

5. Procédé selon l'une des revendications précédentes, dans lequel le catalyseur de l'étape (d) comprend au moins une matière choisie dans le groupe formé par les gels d'alumine, les alumines, la magnésie, les silice-alumines amorphes.

6. Procédé selon l'une des revendications précédentes dans lequel l'élément à fonction hydrogénante de l'étape (d) est un métal noble du groupe VIII localisé sur la matrice.

7. Procédé selon l'une des revendications précédentes, dans lequel la variation du VI lors de l'étape de déparaffinage (d) est supérieure ou égale à 0 pour un même point d'écoulement, ou, lorsqu'on observe une diminution du VI, le rapport entre la variation de VI lors de l'étape (d) et la variation de VI lors d'une étape de déparaffinage au solvant, appelé Δ VI_{HDPC}/Δ VI_{DPS} est strictement inférieur à 1 pour un même point d'écoulement.

8. Procédé selon l'une des revendications précédentes dans lequel le résidu d'hydrocraquage obtenu à l'étape (c) et qui est à traiter dans l'étape (d) présente une teneur en azote inférieure à 10 ppm pds, une teneur en soufre inférieure à 10 ppm pds, un indice de viscosité d'au moins 110, une teneur en composés aromatiques inférieure à 10% pds, une viscosité à 100°C supérieure ou égale à 3mm²/s, et un point d'ébullition initial supérieur à 370°C.

9. Procédé selon l'une des revendications précédentes, dans lequel le catalyseur d'hydrofinition de l'étape (e) comporte un support amorphe, au moins un élément noble du Groupe VIII, du chlore et du fluor.

10. Procédé selon l'une des revendications précédentes, dans lequel les étapes (a) hydrotraitement et (b) d'hyrocraquage sont réalisées dans le même réacteur.

11. Procédé selon l'une des revendications 1 à 9 dans lequel les étapes (a) d'hydrotraitement et (b) d'hydrocraquage sont réalisées dans des réacteurs différents.

12. Procédé selon l'une des revendications précédentes, dans lequel lors de l'étape (c) de distillation atmosphérique, il est obtenu une résidu à point d'ébullition initial supérieur à 340°C et qui subit ensuite le déparaffinage catalytique de l'étape (d).

13. Procédé selon la revendication 12 dans lequel le résidu d'hydrocraquage est recyclé au moins en partie dans l'étape d'hydrotraitement et/ou dans l'étape d'hydrocraquage.

14. Procédé selon la revendication 12 dans lequel une partie au moins du résidu d'hydrocraquage subit une étape supplémentaire d'hydrocraquage différente de l'étape (b), l'effluent obtenu étant recyclé vers l'étape (c) de distillation atmosphérique, l'autre partie du résidu étant traitée dans l'étape (d) de déparaffinage.

15. Procédé selon l'une des revendications 12 à 14 dans lequel le résidu issu de la distillation atmosphérique de l'étape (c) est soumis à une extraction des composés aromatiques (étape c'), et le raffinat obtenu est catalytiquement déparaffiné dans l'étape (d).

16. Procédé selon d'une des revendications précédentes pour la production d'huiles blanches ayant des teneurs en aromatiques inférieures à 0,01 % poids.

17. Procédé selon l'une des revendications précédentes sans lequel il est obtenu à l'étape (f) une huile médicinale présentant une couleur Saybolt de sensiblement au moins 30, une valeur maximale d'adsorption U.V. inférieure à 1,60 à 275 nm sur un produit pur en cuve de 1 centimètre et une valeur maximale d'absorption des produits d'extraction par du DMSO inférieure à 0,1.

18. Installation pour la production d'huiles de haute qualité et éventuellement de distillats moyens de haute qualité, comportant :
- au moins une zone d'hydrotraitement (2) contenant au moins un catalyseur d'hydrotraitement et munie d'au moins une conduite (1) pour l'introduction de la charge et d'au moins une conduite (3) pour l'introduction de l'hydrogène,
- au moins une zone d'hydrocraquage (5) contenant au moins un catalyseur d'hydrocraquage comprenant au moins une zéolithe, au moins un élément du groupe VIII et au moins un élément du groupe VIB, pour traiter l'effluent hydrotraité issu de la zone (2), l'effluent hydrocraqué sortant de la zone (5) par une conduite (6),
- au moins une colonne de distillation atmosphérique (9) pour traiter l'effluent hydrocraqué, et munie d'au moins une conduite (10) pour la sortie de la fraction gazeuse, d'au moins une conduite (11) pour la sortie d'une fraction liquide (résidu) contenant les composés à points d'ébullition supérieur à 340°C, et d'au moins une conduite (28,29 ou 30) pour la sortie d'au moins un distillat,
- au moins une unité d'extraction des composés aromatiques (35) pour amener le solvant, d'au moins une conduite (36) pour sa sortie, et d'au moins une conduite (38) pour la sortie du raffinat,
- au moins une zone de déparaffinage catalytique (12) contenant au moins un catalyseur de déparaffinage catalytique comprenant au moins un élément à fonction hydro-déshydrogénante et au moins un tamis moléculaire dont le système microporeux présente au moins un type principal de canaux à ouvertures de pores ayant 9 ou 10 atomes T, T étant choisi dans le groupe formé par Si/Al, P, B, Ti, Fe, Ga, alternant avec un nombre égal d'atomes d'oxygène, la distance entre deux ouvertures de pores accessibles à 9 ou 10 atomes T étant d'au plus à 0,75 nm et ledit tamis présentant au test n-décane un rapport 2-méthylnonane/5-néthylnonane supérieur à 5,
dans laquelle entre le raffinat, et par au moins une conduite (13) est admis de l'hydrogène, la zone (12) étant munie d'au moins une conduite (14) pour la sortie de l'effluent déparaffiné,
- au moins une zone d'hydrofinition (15) pour traiter l'effluent déparaffiné par un catalyseur d'hydrofinition, l'effluent sortant par au moins une conduite (16),
- au moins une zone de distillation comprenant au moins une colonne de distillation atmosphérique (19) et au moins une colonne de distillation sous vide (20), la colonne (19) étant munie d'au moins une conduite (26) pour la sortie des gaz légers, au moins une conduite (23, 24 ou 25) pour la sortie d'au moins un distillat, et au moins une conduite (21) pour récupérer un résidu, la colonne (20) comportant au moins une conduite (22) pour la sortie de la fraction huile et au moins une conduite (27) pour la sortie des autres composés.

19. Installation selon la revendication 18, dans laquelle les zones (2) et (3) sont situées dans le même réacteur muni d'au moins une conduite (1) pour l'entrée de la charge, d'au moins une conduite (3) pour l'entrée de l'hydrogène, et au moins une conduite (6) pour la sortie de l'effluent hydrocraqué, ladite installation comportant en outre au moins une zone supplémentaire d'hydrocraquage (32) munie d'au moins une conduite (11) pour l'admission du résidu issu de la colonne de distillation atmosphérique (9), et au moins une conduite (33) pour la sortie de l'effluent ainsi hydrocraqué, ladite conduite (33) débouchant dans la conduite (6) pour recycler ledit effluent, et en outre l'installation comporte au moins une conduite (34) située sur la conduite (11) pour transférer le résidu à l'unité d'extraction (35).

## Claims

1. A process for producing oils and high quality middle distillates from a hydrocarbon feed wherein at least 20% by volume boils above 340°C, the process comprising the following steps in succession:
(a) hydrotreatment carried out at a temperature of 330-450°C, at a pressure of 5-25 MPa, with a space velocity of 0.1-6 h⁻¹, in the presence of hydrogen in a hydrogen/hydrocarbon volume ratio of 100-2000, and in the presence of an amorphous catalyst comprising at least one group VIII metal and at least one group VIB metal;
(b) hydrocracking with no intermediate separation of the effluent obtained after hydrotreatment, hydrocracking being carried out at a temperature of 340-430°C, at a pressure of 5-25 MPa, at a space velocity of 0.1-5 h⁻¹, in the presence of hydrogen and in the presence of a catalyst containing at least one zeolite and also containing at least one group VIII element and at least one group VIB element;
(c) atmospheric distillation without vacuum distillation of the effluent obtained from hydrocracking to separate the gas from the liquid;
(d) catalytic dewaxing of at least one liquid fraction obtained by atmospheric distillation and which contains compounds with a boiling point of over 340°C, dewaxing with formation of conversion products being carried out at a temperature of 200-500°C, at a total pressure of 1-25 MPa, at an hourly space velocity of 0.05-50 h⁻¹ with 50-2000 1 of hydrogen/l of feed, in the presence of a catalyst also comprising at least one element with a hydro-dehydrogenating function, and at least one molecular sieve wherein the microporous system has at least one principal channel type with a pore opening containing 9 or 10 T atoms, T being selected from the group formed by Si/Al, P, B, Ti, Fe, Ga, alternating with an equal number of oxygen atoms, the distance between two accessible pore openings containing 9 or 10 T atoms being equal to at most 0.75 mm, and said sieve having a 2-methylnonane/5-methylnonane ratio of more than 5 in the n-decane test;
(e) the dewaxed effluent undergoes a direct hydrofinishing treatment carried out at a temperature of 180-400°C, which is lower than the catalytic dewaxing temperature by at least 20°C and at most 200°C, at a total pressure of 1-25 MPa, with an hourly space velocity of 0.05-100 h⁻¹, in the presence of 50-2000 litres of hydrogen/litre of feed, and in the presence of an amorphous aromatic compound hydrogenation catalyst, comprising at least one metal selected from the group formed by group VIII metals and group VIB metals;
(f) the effluent from the hydrofinishing treatment undergoes a distillation step comprising atmospheric distillation and vacuum distillation so as to separate at least one oil fraction with a boiling point of more than 340°C, a pour point of less than -10°C, an aromatic compound content of less than 2% by weight, and a VI of more than 95, a viscosity of at least 3 cSt (i.e., 3 mm²/s) at 100°C and so as to optionally separate at least one middle distillate with a pour point of -20°C or less, an aromatic compound content of at most 2% by weight and a polyaromatics content of at most 1% by weight.

2. A process according to claim 1, in which the molecular sieve in dewaxing step (d) is selected from the group formed by ferrierite, NU-10, EU-1 and EU-13 zeolites.

3. A process according to any one of the preceding claims, in which the element with the hydro-dehydrogenating function in the dewaxing catalyst of step (d) is selected from the group formed by group VIII elements and group VIB elements, said catalyst also containing phosphorous.

4. A process according to any of the preceding claims, in which the element of the hydro-dehydrogenating function in step (d) is Palladium and/or Platinum.

5. A process according to any of the preceding claims, in which the catalyst of step (d) comprises at least a material selected from the groups formed by alumina gel, alumina, magnesia, anhydrous silica-alumina.

6. A process according to any of the preceding claims, in which the element of the hydro-dehydrogenating function of step (d) is a noble GVIII metal localised on the matrix.

7. A process according to any of the preceding claims, in which the variation in VI during the catalytic hydrodewaxing step (d) is 0 or more, for the same pour point, or, when a reduction in VI is observed during the step (d), the ratio between the variation in VI during step (d), and the variation in VI during solvent dewaxing step, ΔVI_{CHDW}/ΔVI_{SDW} is strictly less than 1 for the same pour point.

8. A process according to any of the preceding claims, in which the hydrocracking residue obtained from step (c) of the invention and which is treated in step (d) has a nitrogen content of less than 10 ppm by weight and a sulphur content of less than 10 ppm by weight, a viscosity index of at least 110, an aromatic compound content of less than 10% by weight, and a viscosity at 100°C of 3 cSt (mm²/s) or more and an initial boiling point at least 370°C.

9. A process according to any one of the preceding claims, in which the hydrofinishing catalyst of step (e) comprises an amorphous support, at least one noble group VIII element, chlorine and fluorine.

10. A process according to any one of the preceding claims, in which hydrotreatment step (a) and hydrocracking step (b) are carried out in the same reactor.

11. A process according to any one of claims 1 to 9, in which hydrotreatment step (a) and hydrocracking step (b) are carried out in different reactors.

12. A process according to any one of the preceding claims, in which during atmospheric distillation step (c), a residue with an initial boiling point of more than 340°C is obtained which then undergoes catalytic dewaxing in step (d).

13. A process according to claim 12, in which at least a portion of the hydrocracking residue is recycled to the hydrotreatment step and/or to the hydrocracking step.

14. A process according to claim 12, in which at least a portion of the hydrocracking residue undergoes a supplementary hydrocracking step different from step (b), the effluent obtained being recycled to atmospheric distillation step (c), the other portion of the residue being treated in dewaxing step (d).

15. A process according to any one of claims 12 to 14, in which the residue from the atmospheric distillation step of step (c) undergoes aromatic compound extraction (step c') and the raffinate obtained is catalytically dewaxed in step (d).

16. A process according to any one of the preceding claims for the production of white oils with aromatic compound contents of less than 0.01% by weight.

17. A process according to any one of the preceding claims, in which a medicinal oil is obtained from step (f) having a Saybolt colour of substantially at least 30, a maximum UV absorption of less than 1.60 at 275 nm over pure product in a 1 cm cell and a maximum DMSO extracted products absorption value of less than 0.1.

18. A facility for the production of high quality oils and optionally of high quality middle distillates, comprising:
• at least one hydrotreatment zone (2) containing at least one hydrotreatment catalyst and provided with at least one line (1) for introducing feed and at least one line (3) for introducing hydrogen;
• at least one hydrocracking zone (5) containing at least one hydrocracking catalyst, to treat the hydrotreated effluent from zone (2), the hydrocracked effluent leaving zone (5) via a line (6);
• at least one atmospheric distillation column (9) to treat the hydrocracked effluent, and provided with at least one line (10) to withdraw the gaseous fraction, at least one line (11) to withdraw a liquid fraction (residue) containing compounds with boiling points of more than 340°C, and at least one line (28, 29 or 30) to withdraw at least one distillate;
• at least one unit for extracting aromatic compounds (35) to treat the residue provided with at least one line (35) to supply the solvent, at least one line (36) for withdrawal, and at least one line (38) to withdraw a raffinate;
• at least one catalytic dewaxing zone (12) containing at least one dewaxing catalyst, into which the raffinate enters, hydrogen being admitted via at least one line (13), the zone (12) being provided with at least one line (14) for withdrawing the dewaxed effluent;
• at least one hydrofinishing zone (15) for treating the dewaxed effluent with a hydrofinishing catalyst, the effluent leaving via at least one line (16);
• at least one distillation zone comprising at least one atmospheric distillation column (19) and at least one vacuum distillation column (20), the column (19) being provided with at least one line (26) to withdraw light gases, at least one line (23, 24 or 25) to withdraw at least one distillate, and at least one line (21) to recover a residue, the column (20) comprising at least one line (22) to withdraw the oil fraction and at least one line (27) to withdraw other compounds.

19. A facility according to claim 18, in which zones (2) and (3) are located in the same reactor provided with at least one line (1) to admit a feed, at least one line (3) to admit hydrogen, and at least one line (6) to withdraw the hydrocracked effluent, said facility also comprising at least one supplemental hydrocracking zone (32) provided with at least one line (11) to admit the residue from the atmospheric distillation column (9), and at least one line (33) to withdraw cracked effluent, said line (33) opening into the line (6) for recycling said effluent, and the facility further comprises at least one line (34) located on line (11) to transfer the residue to an extraction unit (35).

## Patentansprüche

1. Verfahren zur Herstellung von Ölen und Mitteldestillaten von hoher Qualität aus einem eingesetzten Kohlenwasserstoff von dem mindestens 20% des Volumens über 340 °C siedet, wobei das Verfahren die folgenden, aufeinanderfolgenden Schritte umfasst:
(a) Hydrierung bei einer Temperatur von 330-450 °C, bei einem Druck von 5-25MPa, mit einer Raumgeschwindigkeit von 0,1-6 h⁻¹, in Gegenwart von Wasserstoff im Volumenverhältnis Wasserstoff/Kohlenwasserstoff von 100-2000, und in Gegenwart eines amorphen Katalysators, der mindestens ein Metall der Gruppe VIII und mindestens ein Metall der Gruppe VI B enthält,
(b) Hydrocracken ohne zwischengeschaltete Auftrennung des nach dem Hydrieren erhaltenen Stroms, wobei das Hydrocracken bei einer Temperatur von 340-430 °C durchgeführt wird, bei einem Druck von 5-25 MPa, mit einer Raumgeschwindigkeit von 0,1-5 h⁻¹ in Gegenwart von Wasserstoff, und in Gegenwart eines Katalysators, der mindestens einen Zeolith enthält und ebenfalls mindestens ein Element der Gruppe VIII und mindestens ein Element der Gruppe VI B,
(c) Atmosphärische Destillation ohne Vakuumdestillation des nach dem Hydrocracken erhaltenen Stroms, um die Gase von der Flüssigkeit zu trennen,
(d) katalytische Entparaffinierung mindestens einer Flüssigkeitsfraktion, die durch atmosphärische Destillation gewonnen wurde, und die die Verbindungen enthält, deren Siedepunkt über 340 °C liegt, wobei die Entparaffinierung durchgeführt wird bei einer Temperatur von 200-500 °C, bei einem Gesamtdruck von 1-25 MPa, mit einer stündlichen Volumengeschwindigkeit von 0,0550 h⁻¹, mit 50-20001 Wasserstoff/l Einsatzstoff, in Gegenwart eines Katalysators, der ebenfalls mindestens ein Element mit hydrierender-deshydrierender Funktion umfasst, und mindestens ein Molekularsieb, dessen mikroporöses System mindestens einen Haupttyp von Kanälen umfasst, mit Porenöffnungen, die 9 oder 10 Atome T aufweisen, wobei T gewählt wird in der Gruppe, die durch Si/A1, P, B, Ti, Fe, Ga gebildet wird, abwechselnd mit einer gleichen Anzahl Sauerstoffatome, wobei der Abstand zwischen zwei zugänglichen Porenöffnungen mit 9 oder 10 Atomen T höchstens 0,75 nm beträgt, und das Molekularsieb beim n-Dekantest ein Verhältnis 2-Methylnonan/5-Methylnonan über 5 aufweist.
(e) direktes Hydrofinishing des nach der Entparaffinierung erhaltenen Stroms, die bei einer Temperatur von 180-400 °C durchgeführt wird, was mindestens 20 °C und höchstens 200 °C niedriger als die Temperatur bei der katalytischen Entparaffinierung ist, bei einem Gesamtdruck von 1-25 MPa, mit einer stündlichen Volumengeschwindigkeit von 0,05-100h⁻¹, in Gegenwart von 50-2000 Litern Wasserstoff pro Liter Einsatzstoff, und in Gegenwart eines amorphen Katalysators für die Hydrierung von Aromaten, der mindestens ein Metall enthält, das unter den Metallen der Gruppe VII und den Metallen der Gruppe VI B gewählt wird,
(f) Destillationsschritt des nach dem Hydrofinishing erhaltenen Stroms, der eine atmosphärische Destillation und eine Vakuumdestillation umfasst, so dass mindestens eine Fraktion Öl mit einem Siedepunkt über 340 °C abgetrennt wird, die einen Stockpunkt unter -10 °C, einen .Gewichtsanteil von aromatischen Verbindungen unter 2% und einen Viskositätsindex über 95, eine Viskosität von mindestens 3 cSt (also 3 mm2/s) bei 100 °C aufweist, so dass schließlich mindestens eine Mitteldestillatfraktion abgetrennt wird, die einen Stockpunkt von kleiner oder gleich - 20 °C, einen Aromatengehalt von höchstens 2 Gewichtsprozent, und einen Polyaromatengehalt von höchstens 1 Gewichtsprozent aufweist.

2. Verfahren nach Anspruch 1, wobei das Molekularsieb des Entparaffinierungsschritts (d) gewählt wird in der Gruppe, die durch die Zeolithe Ferrierit, NU-10, EU-1 EU-13 gebildet wird.

3. Verfahren nach einem der vorhergehenden Ansprüche, wobei für den Entparaffinierungs-Katalysator des Schritts (d) das Element mit hydrierender-dehydrierender Funktion in der Gruppe gewählt ist, die aus den Elementen der Gruppe VIII und den Elementen der Gruppe VI B gebildet wird, wobei der Katalysator außerdem noch Phosphor enthält

4. Verfahren nach einem der vorhergehenden Ansprüche, wobei das Element mit hydrierender Funktion im Schritt (d) Palladium und/oder Platin ist.

5. Verfahren nach einem der vorhergehenden Ansprüche, wobei der Katalysator des Schritts (d) mindestens ein Material umfasst, das in der Gruppe gewählt wird, die aus den Aluminiumhydroxidgelen, den Reinbauxiten, Magnesia, den amorphen Alumosilikaten gebildet wird.

6. Verfahren nach einem der vorhergehenden Ansprüche, wobei das Element mit hydrierender Funktion im Schritt (d) ein Edelmetall der Gruppe VIII ist, das auf der Matrix lokalisiert ist.

7. Verfahren nach einem der vorhergehenden Ansprüche, wobei die Variation des Viskositätsindex' beim Entparaffinierungsschritt (d) für den gleichen Stockpunkt größer oder gleich 0 ist, oder wenn man eine Verringerung des Viskositätsindex' beobachtet, das Verhältnis zwischen der Veränderung des Viskositätsindex' beim Schritt (d) und der Veränderung des Viskositätsindex' bei einem Entparaffinierungsschritt mit Lösungsmittel, ΔVI _{HDP}/ΔVI_{DPG}, für einen gleichen Stockpunkt unbedingt unter 1 liegt.

8. Verfahren nach einem der vorhergehenden Ansprüche, wobei der in Schritt (c) erhaltene Crackrückstand, der in Schritt (d) zu behandeln ist, einen Stickstoffgehalt von weniger als 10 ppm (Gewichtsanteile) aufweist, und einen Schwefelgehalt von weniger als 10 ppm (Gewichtsanteile), einen Viskositätsindex von mindestens 110, einen Gehalt an aromatischen Verbindungen unter 10 Gewichtsprozent, eine Viskosität bei 100 °C größer oder gleich 3 mm2/s, und einen anfänglichen Siedepunkt über 370 °C.

9. Verfahren nach einem der vorhergehenden Ansprüche, wobei der Katalysator des Hydrofinishings im Schritt (e) einen amorphen Träger, mindestens ein Edelmetall der Gruppe VIII, Chlor und Fluor umfasst.

10. Verfahren nach einem der vorhergehenden Ansprüche, wobei die Schritte (a) Hydrierung und (b) Hydrocracken im gleichen Reaktor durchgeführt werden.

11. Verfahren nach einem der Ansprüche 1 bis 9, wobei die Schritte (a) Hydrierung und (b) Hydrocracken in verschiedenen Reaktoren durchgeführt werden.

12. Verfahren nach einem der vorhergehenden Ansprüche, wobei bei der atmosphärischen Destillation im Schritt (c) ein Rückstand erhalten wird, dessen anfänglicher Siedepunkt über 340 °C liegt, und der anschließend der katalytischen Entparaffinierung im Schritt (d) unterzogen wird.

13. Verfahren nach Anspruch 12, wobei der Rückstand des Hydrocrackens zumindest teilweise in den Hydrierschritt und/oder in den Hydrocrackschritt zurückgeführt wird.

14. Verfahren nach Anspruch 12, wobei mindestens ein Teil des Hydrocrack-Rückstandes einem zusätzlichen Hydrocrackschritt unterzogen wird, der von Schritt (b) verschieden ist, der erhaltene Strom wird in die atmosphärische Destillation von Schritt (c) zurückgeführt, der andere Teil des Rückstands wird im Schritt (d) der Entparaffinierung behandelt.

15. Verfahren nach einem der Ansprüche 12 bis 14, wobei der Rückstand der atmosphärischen Destillation des Schrittes (c) einer Extraktion der aromatischen Verbindungen (Schritt c') unterzogen wird, und das erhaltene Raffinat in Schritt (d) katalytisch deparaffiniert wird.

16. Verfahren nach einem der vorhergehenden Ansprüche für die Herstellung von Weißölen, die Aromatengehalte von unter 0,01 Gewichtsprozent aufweisen.

17. Verfahren nach einem der vorhergehenden Ansprüche, wobei in Schritt (f) ein medizinisches Öl erhalten wird, das eine Saybolt-Farbe von im wesentlichen mindestens 30, einen Maximalwert der UV-Absorption von weniger als 1,5 bei 275 nm für ein reines Produkt in einer Küvette von 1 cm, und einen Maximalwert der Absorption der mit DMSO extrahierten Produkte unter 0,1 aufweist.

18. Vorrichtung zur Herstellung von Ölen hoher Qualität und gegebenenfalls Mitteldestillaten, die folgendes umfasst:
- mindestens eine Hydrierungszone (2), die mindestens einen Hydrierungskatalysator umfasst, und mit mindestens einer Leitung (1) ausgerüstet ist, um den Einsatzstoff einzubringen, und mit mindestens einer Leitung (3), um den Wasserstoff einzubringen,
- mindestens eine Hydrocracking-Zone (5), die mindestens einen Hydrocrack-Katalysator enthält, der mindestens einen Zeolith, mindestens ein Element der Gruppe VIII und mindestens ein Element der Gruppe VI B umfasst, um den hydrierten Strom aus der Zone (2) zu behandeln, wobei der hydrogecrackte Strom aus der Zone (5) durch eine Leitung (6) austritt.
- mindestens eine atmosphärische Destillationskolonne (9), um den aus dem Hydrocracken austretenden Strom zu behandeln, und die mit mindestens einer Leitung (10) für den Austritt der Gasfraktion, mindestens einer Leitung (11) für den Austritt einer Flüssigfraktion (Rückstand) die die Verbindungen mit Siedepunkten über 340 °C enthält, und mindestens einer Leitung (28, 29 oder 30) für den Austritt mindestens eines Destillats ausgerüstet ist,
- mindestens eine Einheit zur Extraktion der aromatischen Verbindungen (35), um das Lösungsmittel zuzuführen, mindestens einer Leitung (36) für seinen Austritt, und mindestens einer Leitung (38) für den Austritt des Raffinats,
- mindestens eine Zone für die katalytische Entparaffinierung (12), die mindestens einen Katalysator für die katalytische Entparaffinierung enthält, der mindestens ein Element mit hydrierender-dehydrierender Funktion und mindestens ein Molekularsieb umfasst, dessen mikroporöses System mindestens einen Haupttyp von Kanälen aufweist, mit Porenöffnungen, die 9 oder 10 Atome T aufweisen, wobei T gewählt wird in der Gruppe, die durch Si/Al, P, B, Ti, Fe, Ga gebildet wird, abwechselnd mit einer gleichen Anzahl Sauerstoffatome, wobei der Abstand zwischen zwei zugänglichen Porenöffnungen mit 9 oder 10 Atomen T höchstens 0,75 nm beträgt, und das Molekularsieb beim n-Dekantest ein Verhältnis 2-Methylnonan/5-Methylnonan über 5 aufweist, in die das Raffinat eintritt, und mit mindestens einer Leitung (13) Wasserstoff zugeführt wird, wobei die Zone (12) mit mindestens einer Leitung (14) für den Austritt des deparaffinierten Stroms ausgerüstet ist,
- mindestens eine Zone für das Hydrofinishing (15), um den deparaffinierten Strom mit einem Hydrofinishing-Katalysator zu behandeln, wobei das Produkt mit durch mindestens eine Leitung (16) austritt.
- mindestens eine Destillationszone, die mindestens eine atmosphärische Destillationskolonne (19) und mindestens eine Vakuumdestillationskolonne (20) umfasst, wobei die Kolonne 19 mit mindestens einer Leitung (26) für den Austritt der leichten Gase ausgerüstet ist, mit mindestens einer Leitung (23, 24 oder 25) für den Austritt mindestens eines Destillats, und mindestens einer Leitung (21) um den Rückstand abzuziehen, wobei die Kolonne (20) mindestens eine Leitung (22) für den Austritt der Ölfraktion und mindestens eine Leitung für den Austritt der anderen Verbindungen umfasst.

19. Vorrichtung nach Anspruch 18, wobei die Zonen (2) und (3) im gleichen Reaktor angeordnet sind und mit mindestens einer Leitung (1) für das Einführen der Einsatzstoffe, mindestens einer Leitung (3) für das Einführen des Sauerstoffs, und mindestens einer Leitung (6) für den Austritt des hydrogecrackten Stroms versehen ist, wobei die Vorrichtung außerdem eine zusätzliche Hydrocrack-Zone (32) umfasst, die mit mindestens einer Leitung (11) für den Einlass des Rückstands der atmosphärischen Destillationskolonne (9) und mindestens einer Leitung (33) für den Austritt des so hydrogecrackten Stroms versehen ist, wobei die Leitung (33) in die Leitung (5) führt, um den Strom zurückzuführen, und außerdem umfasst die Vorrichtung mindestens eine Leitung (34), die auf der Leitung (11) sitzt, um den Rückstand der Extraktionsanlage (35) zu transferieren.
